# EUROPÄISCHE PATENTSCHRIFT

(11) **EP 3 108 490 B1**
(45) Veröffentlichungstag und Bekanntmachung des Hinweises auf die Patenterteilung: **23.05.2018**
(21) Anmeldenummer: 15706191.2
(22) Anmeldetag: 16.02.2015
(51) Int. Cl.: H01H 3/02, F24H 9/20, H01H 13/64

(54) **SICHERHEITSSCHALTER**
SAFETY SWITCH
INTERRUPTEUR DE SÉCURITÉ

(30) Priorität: 19.02.2014 AT 501262014
(43) Veröffentlichungstag der Anmeldung: 28.12.2016
(73) Patentinhaber: Vaillant GmbH, 42859 Remscheid (DE)
(72) Erfinder: MAYER, André, 58099 Hagen (DE); KLOMFAS, Achim, 42653 Solingen (DE); SCHNABL, Dennis, 42859 Remscheid (DE); SEIPP, Alexander, 42855 Remscheid (DE); TOMKIEWICZ, Antoni, 40239 Düsseldorf (DE)
(74) Vertreter: Popp, Carsten
(86) Internationale Anmeldenummer: PCT/EP2015/053193
(87) Internationale Veröffentlichungsnummer: WO 2015/124519

(56) Entgegenhaltungen:
- EP-A1- 1 014 406
- EP-A1- 1 229 562
- DE-A1- 19 635 973

## Beschreibung

Die Erfindung betrifft einen Sicherheitsschalter für einen elektrisch beheizten Wassererhitzer.

Aus der Patentschrift DE 41 42 838 C2 ist ein Sicherheitsschalter für Durchlauferhitzer bekannt, welcher aus einem dreipoligen Schalter besteht, welcher mittels einer Spule elektromagnetisch geöffnet werden kann und von Hand einschaltbar ist.

Gattungsgemäße Sicherheitsschalter sind so aufgebaut, dass sie mittels einer Taste geschlossen werden und durch eine Klinke verriegelt werden. Im Falle eines Gerätefehlers wird mit Hilfe eines Elektromagnets die Klinke entriegelt und die durch Federkraft vorgespannte Taste öffnet den Sicherheitsschalter. Dadurch wird das Gerät bei einem Fehler vom Stromnetz getrennt. Die Umstände, unter denen der Elektromagnet die Klinke entriegelt sind in der Patentschrift DE 41 42 838 C2 oder der Patentanmeldung DE 198 14 302 A1 beschrieben.

Aus der DE 196 35 973 A1 ist eine gattungsgemäße Netzspannungs-Schaltvorrichtung für einen Durchlauferhitzer bekannt, beim schalten werden die Schaltkontakte über eine Schaltbrücke mittels eines Kontaktbrückenträgers geschlossen. Bei einem Schutzabschaltvorgang gibt ein Schutzabschaltorgan die Schaltbrücke wieder frei.

Die EP 1 014 406 A1 und EP 1 229 562 A1 offenbaren Taster, die von einer AUS-Position in eine EIN-Position gedrückt werden können. Um Fehlbedienungen des Bedieners in Notsituationen zu tolerieren, kann der Taster gegen einen Widerstand über die EIN-Position hinaus in eine zweite AUS-Position gedrückt werden.

Die gattungsgemäßen Sicherheitsschalter haben jedoch den Nachteil, dass die Taste bei einem Fehler manuell dauerhaft gedrückt werden kann und dadurch die Sicherheitsfunktion außer Kraft gesetzt wird, solange die Taste festgehalten wird. Es sind zwar beispielsweise aus der Patentschrift DE 43 15 468 C1 Sicherheitsschalter bekannt, die elektromagnetisch geschlossen und geöffnet werden. Diese sind aber aufwändig aufgebaut.

Es ist daher Aufgabe der Erfindung, einen Sicherheitsschalter der eingangs beschriebenen Art der art weiterzubilden, dass ein dauerhaftes Einschalten eines Gerätes im Fehlerfall durch dauerhaftes Drücken der Taste ausgeschlossen ist unter der Maßgabe, dass der Sicherheitsschalter einfach aufgebaut und kostengünstig herstellbar ist. Diese Aufgabe wird erfindungsgemäß durch einen Sicherheitsschalter gemäß den Merkmalen des unabhängigen Anspruchs gelöst.

Dazu umfasst der Sicherheitsschalter ein Schutzelement, das bewirkt, dass die Taste bis zu einem Maximalhub gedrückt werden kann, bei der die Kontakte mittels einer Schaltbrücke geschlossen werden. Wird der Maximalhub überschritten, wird die Wirkverbindung zwischen Taste und Schaltbrücke aufgehoben. Liegt kein Fehler im Gerät vor, wird die Schaltbrücke wie im Stand der Technik verriegelt. Liegt jedoch ein Fehler im Gerät vor, trennt die Schaltbrücke durch Federkraft wieder die Kontakte. Dadurch wird ein dauerhaftes Einschalten eines Gerätes mit Fehler wirksam verhindert.

Die abhängigen Ansprüche beschreiben vorteilhafte Weiterbildungen der Erfindung.

Die Erfindung wird nun anhand der Figuren detailliert erläutert.

Es stellen dar:
Figur 1: den erfindungsgemäßen Sicherheitsschalter,
Figur 2: eine Schnittdarstellung des Sicherheitsschalters aus Figur 1 im nicht betätigen Zustand,
Figur 3: im Detail das Schutzelement des Sicherheitsschalters,
Figur 4: eine Schnittdarstellung des Sicherheitsschalters aus Figur 1 im betätigen Zustand vor Überschreiten des Maximalhubs,
Figur 5: das Detail X aus Figur 4,
Figur 6: eine Schnittdarstellung des Sicherheitsschalters aus Figur 1 im betätigen Zustand nach Überschreiten des Maximalhubs,

Figur 1 stellt den Sicherheitsschalter dar. Der Sicherheitsschalter weist Anschlüsse 2 auf, die durch eine hier nicht dargestellte Schaltbrücke 4 beim Betätigen der Taste 1 miteinander verbunden werden.

Figur 2 stellt im Schnitt den erfindungsgemäßen Sicherheitsschalter aus Figur 1 dar. In der dargestellten Situation wirkt die Taste 1 beim Drücken direkt formschlüssig auf die Schaltbrücke 4 und drückt diese ausgehend von einem Minimalhub 15 der Taste 1 entgegen der Schaltbrückenfedern 5 nach links bis zu einem Maximalhub 14 der Taste 1 in eine Schließposition 22. Minimalhub 15 und Maximalhub 14 der Taste 1 sind in den Figuren jeweils bezogen auf diejenige Kante der Falle 19, die mit der Klinke 17 zusammenwirkt. Dadurch werden sich jeweils gegenüberstehende Kontakte 3 geschlossen, so dass die Anschlüsse 2 aus Figur 1 paarweise miteinander verbunden werden. Mit der Schaltbrücke 4 ist ein Verriegelungselement 6 verbunden, das ebenfalls nach links verschoben wird. Ein auf der der Taste 1 gegenüberliegenden Seite des Sicherheitsschalters vorgesehener Elektromagnet 9 umfasst eine Spule 12 und einen Eisenkern 11. Wenn mit Hilfe der Taste 1 die Schaltbrücke 4 und das Verriegelungselement 6 so weit nach links verschoben werden, dass sich in der Schließposition 22 der Haken 10 links vom Eisenkern befindet, fällt der Eisenkern 11 herunter, blockiert den Haken 10 und hindert somit die Schaltbrücke daran, aufgrund der Federn 5 in die Ursprungsposition zurück zu springen. Dadurch verbleibt die Schaltbrücke 4 in der Schließposition 22 und die Kontakte 3 bleiben geschlossen. Sobald in dem zu schaltenden Gerät einen Fehler auftritt, kann die Spule 12 bestromt werden, so dass der Eisenkern 11 in die Spule 12 gezogen wird. Dadurch wird der Haken 10 wieder freigegeben und die Kontakte 3 werden getrennt.

Nachfolgend wird die erfindungsgemäße Funktion des Schutzelements 13 beschrieben. Dabei stützt sich die Beschreibung auf die Figuren 2 und 4 bis 6, die den erfindungsgemäßen Sicherheitsschalter in verschiedenen Situationen im Schnitt darstellen, sowie auf die Figur 3, die das Schutzelement 13 im Detail darstellt.

Wie in Figur 3 dargestellt ist das Schutzelement 13 ein zylinderförmiges Bauteil, das auf seinem Außenumfang mehrere Klinken 17 aufweist, die an Kragarmen 18 angebracht sind. Die Kragarme 18 wirken wie Blattfedern, so dass die Klinken entgegen der Federkraft von außen nach innen gedrückt werden können. Rückseitig weisen die Klinken 17 jeweils Rampen 21 auf. In Figur 2 ist die Einbausituation des Schutzelements 13 dargestellt. Das Schutzelement 13 ist teleskopartig innerhalb der Taste 1 angeordnet. Die Taste 1 ist ebenfalls zylinderförmig. Auf der Innenseite weist die Taste 1 eine umlaufende Nut auf, die die Funktion einer Falle 19 für die Klinke 17 erfüllt. In der in Figur 2 dargestellten Lage der Taste 1 im Minimalhub 15 werden Druckkräfte, die von außen auf die Taste einzuwirken, formschlüssig über die Falle 19 und Klinke 17 übertragen, so dass eine Schubbewegung auf die Taste 1 direkt auf die Schaltbrücke 4 übertragen wird. Innerhalb des Freiraums für die Bewegung der Taste 1 ist ein kreisförmiger Ring mit L-förmigem Querschnitt vorgesehen. Die in Betätigungsrichtung der Taste 1 gesehene vordere Kante wirkt als Nocke 20. Aufgrund der Rampe 21 an der Klinke 17 wird die Klinke 17, die am Ende des elastischen Kragarms 18 vorgesehen ist, bei Erreichen des Maximalhubs 14 der Taste 1 nach innen gedrückt. Dadurch wird die Wirkverbindung zwischen Taste 1 und Schaltbrücke 4 getrennt. Diese Situation ist in Figur 4 dargestellt. Figur 5 zeigt im Detail X aus Figur 4 die Position der Klinke 17 in Relation zur Falle 19 und zu der Nocke 20, welche die Klinke 17 aus der Falle 19 heraus gedrückt hat in der Situation, die in Figur 4 dargestellt ist. Da der Eisenkern 11 den Haken 10 verriegelt, bleibt die Schaltbrücke an ihrer Position und die Kontakte 3 bleiben geschlossen.

Falls der Elektromagnet 9 bei einem Fehler den Eisenkern 11 angezogen hat und damit den Haken 10 freigegeben hat, drückt die gespannte Schaltbrückenfeder 5 (in Figur 4 nicht dargestellt) nachdem die Wirkverbindung zwischen Taste 1 und Schaltbrücke 4 getrennt wurde, Schaltbrücke 5 nach rechts, wodurch die Kontakte 3 geöffnet werden. Diese Situation ist in Figur 6 dargestellt.

In jedem Fall schieben sich Taste 1 und Schutzelement 13 teleskopartig zusammen wie in Figur 6 dargestellt. Die Wirkverbindung zwischen Taste 1 und Schaltbrücke 4 kann erst dann wiederhergestellt werden, wenn die Taste 1 losgelassen wird, so dass die gespannte Tastenfeder 16 (in Figur 6 nicht dargestellt) Taste 1 und Schutzelement 13 auseinanderschiebt, so dass die Klinke 17 wieder mit der Falle 19 zusammenwirken kann.

Hierdurch wird erfindungsgemäß verhindert, dass durch dauerhaftes Drücken der Taste 1 die Kontakte 3 bei durch den Elektromagneten 9 entriegeltem Verriegelungselement dauerhaft geschlossen werden. Es sind auch andere Varianten denkbar, die jedoch nicht zur vorliegenden Erfindung gehören. Dies bezieht sich sowohl auch die Anordnung von Klinke 17, Falle 19 und Nocke 20 relativ zueinander, als auch auf andere mechanische Ausgestaltungen, die beispielsweise auf einer Kugel oder Rolle und einer Kulissenbahn basieren, wobei die Kugel oder Rolle durch eine Weiche bei Betätigen der Taste beim Maximalhub 14 aus der Kulisse freigegeben wird, um die Wirkverbindung zwischen Taste 1 und Schaltbrücke 4 zu trennen.

### Bezugszeichenliste

- 1: Taste
- 2: Anschlüsse
- 3: Kontakte
- 4: Schaltbrücke
- 5: Schaltbrückenfeder
- 6: Verriegelungselement
- 7: Schließposition
- 8: Öffnungsposition
- 9: Elektromagnet
- 10: Haken
- 11: Eisenkern
- 12: Spule
- 13: Schutzelement
- 14: Maximalhub
- 15: Minimalhub
- 16: Tastenfeder
- 17: Klinke
- 18: Kragarm
- 19: Falle
- 20: Nocke
- 21: Rampe
- 22: Schließposition

## Patentansprüche

1. Sicherheitsschalter, insbesondere für einen elektrischen Durchlauferhitzer, mit einer Schaltbrücke (4) zum elektrischen Verbinden von zu schaltenden Anschlüssen (2), mit einer Taste (1) zum Betätigen der Schaltbrücke (4) in der Weise, dass in einer Schließposition (22) mit den Anschlüssen verbundene Kontakte (3) geschlossen werden, mit einem Verriegelungselement (6), das die Schaltbrücke (4) in der Schließposition (22) verriegelt, wobei das Verriegelungselement (6) so ausgebildet ist, dass es die Schaltbrücke (4) in der Schließposition (22) selbsttätig verriegelt, und mit einem Elektromagneten (9), der bei Betätigung in einem Fehlerfall so ansteuerbar ist, dass das Verriegelungselement (6) entriegelt wird, **dadurch gekennzeichnet, dass** zwischen der Taste (1) und der Schaltbrücke (4) ein Schutzelement (13) wirkt, das so ausgeführt ist, dass beim Betätigen der Taste (1) bis zu einem Maximalhub (14) eine Wirkverbindung der Taste (1) auf die Schaltbrücke (4) besteht, welche diese in die Schließposition (22) bewegt, und dass bei Überschreiten des Maximalhubs (14) die Wirkverbindung zwischen Taste (1) und Schaltbrücke (4) getrennt wird und dass bei Unterschreiten eines Minimalhubs (15) die Wirkverbindung zwischen Taste (1) und Schaltbrücke (4) wieder hergestellt wird, wobei die Taste (1) oder das Schutzelement (13) eine Klinke (17) umfasst, welche so mit einer Falle (19) zusammenwirkt, dass in Betätigungsrichtung der Taste (1) eine formschlüssige Verbindung zwischen Taste (1) und Schaltbrücke (4) vorliegt, und wobei eine Nocke (20) vorgesehen ist, die so angeordnet ist, dass in der Position des Maximalhubs (14) die formschlüssige Verbindung zwischen Klinke (17) und Falle (19) getrennt wird.

2. Sicherheitsschalter nach Anspruch 1, wobei die Klinke (17) so federnd vorgespannt ist, dass sie selbsttätig in die Falle (19) einrastet.

3. Sicherheitsschalter nach Anspruch 1 oder 2, wobei die Taste (1) und das Schutzelement (13) teleskopartig ineinandersteckbar sind, wobei das Schutzelement (13) oder die Taste (1) die Klinke (17) umfasst, die am Ende eines Kragarms (18) angeordnet ist, wobei die Taste (1) oder das Schutzelement (13) die Falle (19) im Form eines Absatzes umfasst, und wobei die Nocke (20) so ausgebildet ist, dass sie die Klinke (17) aus dem Absatz drückt.

## Claims

1. Safety switch, in particular for an electric flow heater, with a switching bridge (4) for electrically connecting terminals (2) which are to be connected, with a button (1) for operating the switching bridge (4) in a manner that contacts (3) that are connected to the terminals are locked in a closed position (22), with a locking element (6) which locks the switching bridge (4) in the closed position (22), wherein the locking element (6) is configured to automatically lock the switching bridge (4) in the locked position (22), and with an electromagnet (9) which can be controlled in the event of a fault such that the locking element (6) is unlocked, **characterised in that** between the button (1) and the switching bridge (4) acts a protection element (13) which is configured such that, when the button (1) is pressed, an operative connection of the button (1) on the switching bridge (4) exists up to a maximum stroke (14), the operative connection moving the switching bridge into the closed position (22), and the operative connection between the button (1) and the switching bridge (4) is broken when the maximum stroke (14) is exceeded and the operative connection between the button (1) and the switching bridge (4) is re-established when dropping below a minimum stroke (15), wherein the button (1) or the protection element (13) comprises a latch (17) which interacts with a trap (19) so that there is a form-fitting connection between the button (1) and the switching bridge (4) in the actuation direction of the button (1), and wherein a cam (20) is provided which is arranged such that in the position of the maximum stroke (14) the form-fitting connection between the latch (17) and the trap (19) is broken.

2. Safety switch according to claim 1, wherein the latch (17) is spring-loaded so that it automatically locks in the trap (19).

3. Safety switch according to claim 1 or 2, wherein the button (1) and the protection element (13) can be telescopically interlocked, wherein the protection element (13) or the button (1) comprises the latch (17) that is arranged at the end of a cantilever (18), wherein the button (1) or the protection element (13) comprise the trap (19) in the form of a recess, and wherein the cam (20) is configured so as to push the latch (17) out of the recess.

## Revendications

1. Interrupteur de sécurité, en particulier pour un chauffe-eau instantané électrique, avec un pont de commutation (4) pour la liaison électrique de bornes à commuter (2), avec un bouton (1) pour l'actionnement du pont de commutation (4) de manière à fermer des contacts (3) reliés aux bornes dans une position fermée (22), avec un élément de verrouillage (6) qui verrouille le pont de commutation (4) dans la position fermée (22), lequel élément de verrouillage (6) est conçu de telle sorte qu'il verrouille automatiquement le pont de commutation (4) dans la position fermée (22), et avec un électroaimant (9) qui peut être commandé de telle sorte lors de l'actionnement en cas de défaut que l'élément de verrouillage (6) est déverrouillé, **caractérisé en ce qu'**un élément de protection (13) agit entre le bouton (1) et le pont de commutation (4), lequel élément de protection est réalisé de telle sorte que, lors de l'actionnement du bouton (1) jusqu'à une amplitude maximale (14), il existe une liaison active du bouton (1) sur le pont de commutation (4), laquelle liaison active déplace ledit pont de commutation dans la position fermée (22), et que, lors du dépassement de l'amplitude maximale (14), la liaison active entre le bouton (1) et le pont de commutation (4) est coupée et que, lors du passage en dessous d'une amplitude minimale (15), la liaison active entre le bouton (1) et le pont de commutation (4) est rétablie, le bouton (1) ou l'élément de protection (13) comprenant un cliquet (17) qui coopère de telle sorte avec un creux (19) qu'il existe dans la direction d'actionnement du bouton (1) une liaison par concordance de forme entre le bouton (1) et le pont de commutation (4), une came (20) étant prévue, laquelle came est agencée de telle sorte que, dans la position de l'amplitude maximale (14), la liaison par concordance de forme entre le cliquet (17) et le creux (19) est coupée.

2. Interrupteur de sécurité selon la revendication 1, dans lequel le cliquet (17) est précontraint de telle sorte de manière élastique qu'il s'enclenche automatiquement dans le creux (19).

3. Interrupteur de sécurité selon la revendication 1 ou 2, dans lequel le bouton (1) et l'élément de protection (13) peuvent être enfoncés l'un dans l'autre de manière télescopique, dans lequel l'élément de protection (13) ou le bouton (1) comprend le cliquet (17) qui est agencé à l'extrémité d'un bras en porte à faux (18), dans lequel le bouton (1) ou l'élément de protection (13) comprend le creux (19) sous la forme d'un décrochement et dans lequel la came (20) est conçue de telle sorte qu'elle pousse le cliquet (17) hors du décrochement.
